# EUROPÄISCHE PATENTSCHRIFT

(11) **EP 3 551 391 B1**
(45) Veröffentlichungstag und Bekanntmachung des Hinweises auf die Patenterteilung: **15.07.2020**
(21) Anmeldenummer: 17811892.3
(22) Anmeldetag: 29.11.2017
(51) Int. Cl.: B25H 3/02

(54) **BEHÄLTER FÜR WERKZEUGMASCHINE**
CONTAINER FOR MACHINE TOOL
RÉCIPIENT POUR MACHINE-OUTIL

(30) Priorität: 08.12.2016 EP 16202809
(43) Veröffentlichungstag der Anmeldung: 16.10.2019
(73) Patentinhaber: Hilti Aktiengesellschaft, 9494 Schaan (LI)
(72) Erfinder: KARLSSON, Kenth, 88142 Wasserburg (DE); KINDLER, Simon, 80639 München (DE); TULLNEY, Heiko, 21521 Aumühle (DE)
(74) Vertreter: Hilti Aktiengesellschaft Corporate Intellectual Property
(86) Internationale Anmeldenummer: PCT/EP2017/080743
(87) Internationale Veröffentlichungsnummer: WO 2018/104116

(56) Entgegenhaltungen:
- EP-A1- 1 752 262
- EP-A1- 3 034 247
- EP-A2- 2 465 649
- WO-A1-02/11955
- DE-U1-202016 005 078
- GB-A- 2 451 957
- US-A- 2 519 490
- US-A1- 2002 074 332

## Beschreibung

Die vorliegende Erfindung betrifft einen Behälter, insbesondere ein Koffer, zur Aufbewahrung und Transport wenigstens einer Werkzeugmaschine, enthaltend eine Schalenvorrichtung mit einem ersten Schalenelement und einem zweiten Schalenelement zur Bildung eines Hohlraums für die Aufnahme der wenigstens einen Werkzeugmaschine, wobei das erste Schalenelement eine erste Seitenfläche und das zweite Schalenelement eine zweite Seitenfläche enthält; und einem ersten Handgriff, der um eine Drehachse zwischen einer ersten Position zum Tragen des Behälters und einer zweiten Position reversibel bewegbar ist, wobei sich der erste Handgriff in der ersten Position in einer ersten Ebene erstreckt und sich der erste Handgriff in der zweiten Position in einer zweiten Ebene erstreckt und wobei die erste und zweite Ebene orthogonal zueinander angeordnet sind.

Werkzeugmaschinen, wie beispielsweise Bohrhämmer, können in einem Behälter, insbesondere in Ausgestaltung eines Koffers, aufbewahrt und transportiert werden. Derartige Koffer gemäß dem Stand der Technik weisen dabei einen Handgriff an einer Oberseite des Koffers auf. Mit Hilfe dieses Handgriffs kann der Koffer von einem Anwender gehalten und/oder getragen werden.

Das Dokument EP 1 752 262 A1 offenbart einen herkömmlichen Behälter mit einer Schalenvorrichtung und einem Handgriff.

Als problematisch hat sich jedoch die Situation herausgestellt, bei der zwei Koffer gleichzeitig mit lediglich einer Hand des Anwenders getragen werden soll. Die Anordnung bzw. Positionierung des Handgriffs an dem Koffer gemäß dem Stand der Technik erlaubt dabei nur einen unzureichenden Tragekomfort für den Anwender dar. Darüber hinaus kann das Transportieren (Tragen) von zwei Koffern gemäß dem Stand der Technik mit nur einer Hand einen Unsicherheitsfaktor bedeuten, da insbesondere bei einer schweren Last die Koffer aus der Hand rutschen und zu Boden fallen können. Eine derartige Situation kann speziell auf einer Baustelle vorkommen, wenn vier Werkzeugmaschinen in vier einzelnen Koffern durch nur einen Anwender getragen werden. Wenn sich die Koffer unbeabsichtigter Weise aus der Hand des Anwenders lösen und zu Boden fallen, können die Koffer selbst sowie die Werkzeugmaschinen im Inneren des Koffers beschädigt werden.

Aufgabe der vorliegenden Erfindung ist es daher, einen Behälter, insbesondere ein Koffer, zur Aufbewahrung und Transport wenigstens einer Werkzeugmaschine bereitzustellen, mit dem das vorstehend beschriebene Problem gelöst und insbesondere die Sicherheit bei dem Transport von zwei Koffern mit lediglich einer Hand zu erhöhen.

Die Aufgabe wird gelöst durch den Gegenstand des unabhängigen Anspruchs 1. Vorteilhafte Ausführungsformen des erfindungsgemäßen Gegenstands sind in den abhängigen Ansprüchen enthalten.

Die Aufgabe wird gelöst durch das Bereitstellen eines Behälters, insbesondere ein Koffer, zur Aufbewahrung und Transport wenigstens einer Werkzeugmaschine, enthaltend eine Schalenvorrichtung mit einem ersten Schalenelement und einem zweiten Schalenelement zur Bildung eines Hohlraums für die Aufnahme der wenigstens einen Werkzeugmaschine, wobei das erste Schalenelement eine erste Seitenfläche und das zweite Schalenelement eine zweite Seitenfläche enthält; und einem ersten Handgriff, der um eine Drehachse zwischen einer ersten Position zum Tragen des Behälters und einer zweiten Position reversibel bewegbar ist, wobei sich der erste Handgriff in der ersten Position in einer ersten Ebene erstreckt und sich der erste Handgriff in der zweiten Position in einer zweiten Ebene erstreckt und wobei die erste und zweite Ebene orthogonal zueinander angeordnet sind.

Erfindungsgemäß ist ein zweiter Handgriff im Bereich der ersten Seitenfläche vorgesehen, welcher sich im Wesentlichen in einer dritten Ebene sowie in der zweiten Ebene erstreckt, wobei die dritte Ebene im Wesentlichen parallel zu der ersten Ebene und der ersten Seitenfläche verläuft. Durch die erfindungsgemäße Ausgestaltung und Anordnung des ersten sowie zweiten Handgriffs kann ein erster Behälter und ein zweiter Behälter so zueinander positioniert bzw. in Verbindung gebracht werden, dass ein Anwender auf einfache Art und Weise mit lediglich einer Hand sowohl den zweiten Handgriff des ersten Behälters als auch den zweiten Handgriff des zweiten Behälters umgreifen kann. Hierdurch können auf vorteilhafte Weise beide Koffer mit einer einzigen Hand relativ bequem und mit einer sicheren Handhabung getragen werden.

Gemäß der Erfindung ist vorgesehen, dass der zweite Handgriff an einer Kontaktfläche eine Verbindungsvorrichtung enthält zum wiederlösbaren Verbinden der Kontaktfläche des zweiten Handgriffs eines ersten Behälters mit einer Kontaktfläche des zweiten Handgriffs eines zweiten Behälters. Hierdurch kann eine nahezu lückenlose bzw. enge Verbindung der beiden zweiten Handgriffe erzeugt werden, wodurch die Möglichkeit des Einklemmens der Hand oder eines Fingers zwischen den beiden zweiten Handgriffen eines ersten und zweiten Behälters beim Anheben und Tragen der beiden Behälter reduziert wird.

Entsprechend einer weiteren vorteilhaften Ausführungsform kann vorgesehen sein, dass die Verbindungsvorrichtung wenigstens ein Nut-und-Feder-System enthält, sodass die Kontaktfläche des zweiten Handgriffs des ersten Behälters mit der Kontaktfläche des zweiten Handgriffs des zweiten Behälters wiederlösbar verbunden werden kann. Hierdurch kann die Verbindungsvorrichtung zum wiederlösbaren Verbinden von zwei Behältern mittels der zweiten Handgriffe auf einfache Art und Weise realisiert werden.

Gemäß einer vorteilhaften Ausführungsform der vorliegenden Erfindung kann vorgesehen sein, dass im Bereich des ersten und zweiten Handgriffs wenigstens ein Informationsausgabeelement zur Ausgabe wenigstens eines Parameters einer in dem Behälter positionierbaren Werkzeugmaschine enthalten ist. Hierdurch ist auf einfache Art und Weise eine Möglichkeit gegeben, um Informationen über den vorgesehenen Inhalt des Behälters zu erhalten, ohne den Behälter zu öffnen. Es ist dabei auch möglich, dass das Informationsausgabeelement wiederlösbar mit dem Behälter verbunden ist, sodass ein Informationsausgabeelement gegen ein zweites Informationsausgabeelement ausgetauscht werden kann. Dies ist besonders vorteilhaft, wenn sich der Inhalt des Behälters ändert.

Entsprechend einer weiteren vorteilhaften Ausführungsform kann vorgesehen sein, dass im Bereich der ersten, zweiten, dritten, vierten, fünften und/oder sechsten Seitenfläche wenigstens ein Informationsausgabeelement zur Ausgabe wenigstens eines Parameters einer in dem Behälter positionierbaren Werkzeugmaschine enthalten ist. Hierdurch kann sichergestellt werden, dass das Informationsausgabeelement von nahezu allen Seiten ablesbar ist.

Gemäß einer vorteilhaften Ausführungsform der vorliegenden Erfindung kann vorgesehen sein, dass das Informationsausgabeelement wenigstens ein Bestandteil eines RFID-System oder NFC-Systems enthält. Hierdurch ist eine maschinenlesbare bzw. codierte Beschreibung des Inhalts des Behälters gegeben.

Weitere Vorteile ergeben sich aus der folgenden Figurenbeschreibung. In den Figuren sind verschiedene Ausführungsbeispiele der vorliegenden Erfindung dargestellt. Die Figuren, die Beschreibung und die Ansprüche enthalten zahlreiche Merkmale in Kombination. Der Fachmann wird die Merkmale zweckmässigerweise auch einzeln betrachten und zu sinnvollen weiteren Kombinationen zusammenfassen.

Es zeigen:
- Fig. 1: einen ersten erfindungsgemäßen Behälter und einen zweiten erfindungsgemäßen Behälter, welche miteinander verbunden sind;
- Fig. 2: eine Seitenansicht eines erfindungsgemäßen Behälters mit einem zweiten Handgriff;
- Fig. 3: eine perspektivische Ansicht des erfindungsgemäßen Behälters mit dem zweiten Handgriff;
- Fig. 4: eine weitere perspektivische Ansicht des erfindungsgemäßen Behälters mit ersten und zweiten Handgriff;
- Fig. 5: eine Ansicht auf eine dritte Seitenfläche des erfindungsgemäßen Behälters;
- Fig. 6: eine Detailansicht auf den ersten und zweiten Handgriff eines ersten erfindungsgemäßen Behälters und auf den ersten und zweiten Handgriff eines zweiten erfindungsgemäßen Behälters; und
- Fig. 7: eine weitere Detailansicht auf den ersten und zweiten Handgriff eines ersten erfindungsgemäßen Behälters.

### Ausführungsbeispiele:

In den Figuren 1 bis 5 ist ein Behälter 1 in Form eines Koffers zur Aufbewahrung und für den Transport einer Werkzeugmaschine dargestellt. Bei der Werkzeugmaschine kann es sich um einen Bohrhammer oder dergleichen handeln. Die Werkzeugmaschine ist in den Figuren nicht dargestellt.

Der als Koffer ausgestaltete Behälter 1 enthält im Wesentlichen eine Schalenvorrichtung 2, einen ersten Handgriff 3 und einen zweiten Handgriff 4.

Die Schalenvorrichtung 2 enthält wiederum ein erstes Schalenelement 5 und ein zweites Schalenelement 6. Des Weiteren enthält die Schalenvorrichtung 2 eine erste Seitenfläche 7, zweite Seitenfläche 8, dritte Seitenfläche 9, vierte Seitenfläche 10, fünfte Seitenfläche 11 und sechste Seitenfläche 12.

Das erste Schalenelement 5 enthält dabei die erste Seitenfläche 7 und das zweite Schalenelement 6 enthält die zweite Seitenfläche 8.

Das erste Schalenelement 5 und zweite Schalenelement 6 sind mittels einer Scharniereinrichtung 13 so miteinander verbunden, dass die beiden Schalenelemente 5, 6 um eine gemeinsame Schwenkachse M geschwenkt werden können. Hierdurch kann die Schalenvorrichtung 2 bzw. der als Koffer ausgestaltete Behälter 1 geöffnet und geschlossen werden. Wenn nämlich der Koffer 1 geschlossen ist, liegen die beiden Schalenelement 5, 6 aneinander an, sodass ein Hohlraum zur Aufnahme der Werkzeugmaschine zwischen den beiden Schalenelementen 5, 6 bzw. im Inneren der Schalenvorrichtung 2 entsteht. Zur Sicherung des geschlossenen Zustands der Schalenvorrichtung 2 bzw. des als Koffer ausgestalteten Behälters 1 ist ein erstes Verschlusselement 14 und zweites Verschlusselement 15 an der dritten Seitenfläche 9 vorgesehen. Sowohl das erste als auch das zweite Verschlusselement 14, 15 ist jeweils als Schnappverschluss ausgebildet.

Der erste Handgriff 3 enthält im Wesentlichen einen Bügel 16, der mittels eines ersten Drehpunkts 17a und zweiten Drehpunkts 17b zwischen einer ersten und zweiten Position reversibel um eine Drehachse R in Drehrichtung C und D schwenkbar ist. Wenn der Bügel 16 sich in der ersten Position befindet, erstreckt sich der Bügel 16 in eine erste Ebene F (vgl. Fig. 7). In der ersten Position dient der erste Handgriff 3 zum Tragen des als Koffer ausgestalteten Behälters 1. Wie in der Figur 7 gezeigt, ragt der erste Handgriff 3 über die dritte Seitenfläche 9 in Richtung P hinaus, wenn sich der erste Handgriff 3 in der ersten Position befindet.

Um den ersten Handgriff 3 von der ersten Position (vgl. Fig. 7) in die zweite Position zu bringen, wird der Bügel 16 in Richtung C um die Drehachse R ungefähr 90° geschwenkt. Der Bügel 16 des ersten Handgriffs 3 streckt sich in der zweiten Position in eine zweite Ebene G (vgl. Fig. 6). Der Bügel 16 bzw. der erste Handgriff 3 liegt in der zweiten Position in zweiten Ebene G flach an der dritten Seitenfläche 9 an. Der erste Handgriff 3 enthält eine Federeinrichtung mit einem ersten und zweiten Federelement. Das erste Federelement und das zweite Federelement erzeugen eine Federkraft, wodurch der Bügel 16 des ersten Handgriffs 3 in der zweiten Position gehalten ist. Gegen diese Federkraft des ersten und zweiten Federelements wird der erste Handgriff 3 von der zweiten in die erste Position bewegt. Die Federkraft wirkt somit in Richtung C (vgl. Fig. 7). Weder die Federeinrichtung noch das erste und zweite Federelement sind in den Figuren gezeigt.

Die erste Ebene F und zweite Ebene G sind orthogonal bzw. in einem Winkel von nahezu 90° zueinander angeordnet.

Wenn sich der erste Handgriff 3 in der zweiten Position befindet, ist der erste Handgriff 3 platzsparend positioniert, da dieser nicht mehr von der dritten Seitenfläche 9 in Richtung P absteht.

Der zweite Handgriff 4 ist im Bereich der ersten Seitenfläche 7 vorgesehen und fest im oberen Bereich (in Richtung P) mit dem ersten Schalenelement 5 verbunden. Wie insbesondere in Fig. 7 dargestellt, enthält der zweite Handgriff 4 im Wesentlichen ein bügelförmiges Griffstück 18 mit einer Kontaktfläche 19. Der zweite Handgriff 4 erstreckt sich im Wesentlichen in einer dritten Ebene H sowie in der zweiten Ebene G. Die dritte Ebene H verläuft dabei parallel zu der ersten Ebene F und der ersten Seitenfläche 7. Das bügelförmige Griffstück 18 erstreckt sich somit sowohl in Richtung P in der dritten Ebene H als auch in der Richtung Q in der zweiten Ebene G. Der zweite Handgriff 4 kann folglich in Richtung Q und auch in Richtung P als Handgriff angesehen werden.

Die Kontaktfläche 19 des zweiten Handgriffs 4 enthält wiederum eine Verbindungsvorrichtung 20 zum wiederlösbaren Verbinden der Kontaktfläche 19 des zweiten Handgriffs 4 eines ersten Behälters 1 mit einer Kontaktfläche 19 des zweiten Handgriffs 4 eines zweiten Behälters 1'.

Die Verbindungsvorrichtung 20 enthält ein Nut-und-Feder-System 21, sodass die Kontaktfläche 19 des zweiten Handgriffs 4 des ersten Behälters 1 mit einer Kontaktfläche 19 eines zweiten Handgriffs 4 eines zweiten Behälters 1' wiederlösbar verbunden werden kann (vgl. Fig. 1 und 6). Hierzu wird auf bekannte Art und Weise die Feder der Kontaktfläche 19 des zweiten Handgriffs 4 des ersten Behälters 1 in eine Nut der Kontaktfläche 19 des zweiten Handgriffs 4 des zweiten Behälters 1' eingeführt. Die Kontaktfläche 19 des zweiten Handgriffs 4 des ersten Behälters 1 ist damit kraftschlüssig mit der Kontaktfläche 19 des zweiten Handgriffs 4 des zweiten Behälters 1' verbunden.

Wenn die Kontaktflächen 19 des zweiten Handgriffs 4 des ersten Behälters 1 mit der Kontaktfläche 19 des zweiten Handgriffs 4 des zweiten Behälters 1' verbunden ist, wird aus dem zweiten Handgriff 4 des ersten Behälters 1 und dem zweiten Handgriff 4 des zweiten Behälters 1' ein gemeinsamer Handgriff sowohl für den ersten als auch zweiten Behälter 1, 1' gebildet. Ein Anwender kann den gemeinsamen Handgriff mit einer Hand umschließen, um hierdurch bequem und sicher den ersten und zweiten Behälter 1, 1' zusammen anzuheben. Wie in den Figuren 1 und 6 ersichtlich befinden sich der erste Handgriff 3 des ersten Behälters 1 und der erste Handgriff 3 des zweiten Behälters 1' jeweils abgeklappt und platzsparend in der zweiten Position, wenn der zweite Handgriff 4 des ersten Behälters 1 und der zweite Handgriff 4 des zweiten Behälters 1' mit den jeweiligen Kotaktflächen 19 verbunden sind und den gemeinsamen Handgriff bilden.

Darüber hinaus ist im Bereich des ersten und zweiten Handgriffs 3, 4 des Behälters 1 ein Informationsausgabeelement 30 zur Ausgabe wenigstens eines Parameters einer in dem Behälter 1 positionierbaren Werkzeugmaschine enthalten, vgl. Fig. 4 und 5. Das Informationsausgabeelement 30 ist im vorliegenden Ausführungsbeispiel mit einer schematischen Darstellung der Werkzeugmaschine, der Typenbezeichnung der Werkzeugmaschine sowie dem Namen des Herstellers ausgestaltet. Zusätzlich enthält das Informationsausgabeelement 30 noch einen zweidimensionalen Code (2D-Code) in Form eines DataMatrix-Codes. Gemäß einer anderen Ausgestaltungsform kann das Informationsausgabeelement 30 auch mit einem RFID-System und/oder NFC-System ausgestaltet sein.

Das Informationsausgabeelement 30 ist im vorliegenden Ausführungsbeispiel an der dritten Seitenfläche 9, fünften Seitenfläche 11 und sechsten Seitenfläche 12 positioniert. Es ist jedoch auch möglich, dass das Informationsausgabeelement 30 an jeder Seitenfläche 7 bis 12 positioniert ist.

## Patentansprüche

1. Behälter (1, 1'), insbesondere ein Koffer, zur Aufbewahrung und Transport wenigstens einer Werkzeugmaschine, enthaltend
- eine Schalenvorrichtung (2) mit einem ersten Schalenelement (5) und einem zweiten Schalenelement (6) zur Bildung eines Hohlraums für die Aufnahme der wenigstens einen Werkzeugmaschine, wobei das erste Schalenelement (5) eine erste Seitenfläche (7) und das zweite Schalenelement (6) eine zweite Seitenfläche (8) enthält; und
- einem ersten Handgriff (3), der um eine Drehachse (R) zwischen einer ersten Position zum Tragen des Behälters (1, 1')) und einer zweiten Position reversibel bewegbar ist, wobei sich der erste Handgriff (3) in der ersten Position in einer ersten Ebene (F) erstreckt und sich der erste Handgriff (3) in der zweiten Position in einer zweiten Ebene (G) erstreckt und wobei die erste und zweite Ebene (F), (G) orthogonal zueinander angeordnet sind,
**dadurch gekennzeichnet, dass** ein zweiter Handgriff (4) im Bereich der ersten Seitenfläche (7) vorgesehen ist, welcher sich im Wesentlichen in einer dritten Ebene (H) sowie in der zweiten Ebene (G) erstreckt, wobei die dritte Ebene (H) im Wesentlichen parallel zu der ersten Ebene (F) und der ersten Seitenfläche (7) verläuft, wobei der zweite Handgriff (4) an einer Kontaktfläche (19) eine Verbindungsvorrichtung (20) enthält zum wiederlösbaren Verbinden der Kontaktfläche (19) des zweiten Handgriffs (4) eines ersten Behälters (1) mit einer Kontaktfläche (19) des zweiten Handgriffs (4) eines zweiten Behälters (1').

2. Behälter (1, 1') nach Anspruch 1,
**dadurch gekennzeichnet, dass** die Verbindungsvorrichtung (20) wenigstens ein Nut-und-Feder-System (21) enthält, sodass die Kontaktfläche (19) des zweiten Handgriffs (4) des ersten Behälters (1) mit der Kontaktfläche (19) des zweiten Handgriffs (4) des zweiten Behälters (1') wiederlösbar verbunden werden kann.

3. Behälter (1, 1') nach wenigstens einem der Ansprüche 1 oder 2,
**dadurch gekennzeichnet, dass** im Bereich des ersten und zweiten Handgriffs (3), (4) wenigstens ein Informationsausgabeelement (30) zur Ausgabe wenigstens eines Parameters einer in dem Behälter (1, 1') positionierbaren Werkzeugmaschine enthalten ist.

4. Behälter (1, 1') nach wenigstens einem der Ansprüche 1 bis 3,
**dadurch gekennzeichnet, dass** im Bereich der ersten, zweiten, dritten, vierten, fünften und/oder sechsten Seitenfläche (7), (8), (9), (10), (11), (12) wenigstens ein Informationsausgabeelement (30) zur Ausgabe wenigstens eines Parameters einer in dem Behälter (1, 1') positionierbaren Werkzeugmaschine enthalten ist.

5. Behälter (1, 1') nach Anspruch 3 oder 4,
**dadurch gekennzeichnet, dass** das Informationsausgabeelement (30) wenigstens ein Bestandteil eines RFID-System oder NFC-Systems enthält.

## Claims

1. Container (1, 1'), in particular a case, for storing and transporting at least one power tool,
- containing a shell structure (2) having a first shell element (5) and a second shell element (6) for forming a cavity for accommodating the at least one power tool, wherein the first shell element (5) contains a first side surface (7) and the second shell element (6) contains a second side surface (8); and
- containing a first handle (3), which can be moved in a reversible manner about an axis of rotation (R) between a first position, allowing the container (1, 1') to be carried, and a second position, wherein, in the first position, the first handle (3) extends in a first plane (F) and, in the second position, the first handle (3) extends in a second plane (G), and wherein the first and second planes (F), (G) are arranged orthogonally in relation to one another,
**characterized in that** a second handle (4) is provided in the region of the first side surface (7) and extends essentially in a third plane (H) and also in the second plane (G), wherein the third plane (H) runs essentially parallel to the first plane (F) and the first side surface (7), wherein the second handle (4), on a contact surface (19), contains a connecting device (20) for re-releasable connection of the contact surface (19) of the second handle (4) of a first container (1) to a contact surface (19) of the second handle (4) of a second container (1').

2. Container (1, 1') according to Claim 1,
**characterized in that** the connecting device (20) contains at least one groove-and-tongue system (21), and therefore the contact surface (19) of the second handle (4) of the first container (1) can be connected to the contact surface (19) of the second handle (4) of the second container (1') in a re-releasable manner.

3. Container (1, 1') according to at least one of Claims 1 and 2,
**characterized in that** the region of the first and second handles (3), (4) contains at least one information-output element (30) for outputting at least one parameter of a power tool which can be placed in the container (1, 1').

4. Container (1, 1') according to at least one of Claims 1 to 3,
**characterized in that** the region of the first, second, third, fourth, fifth and/or sixth side surfaces (7), (8), (9), (10), (11), (12) contains at least one information-output element (30) for outputting at least one parameter of a power tool which can be placed in the container (1, 1').

5. Container (1, 1') according to Claim 3 or 4,
**characterized in that** the information-output element (30) contains at least one constituent part of an RFID system or NFC system.

## Revendications

1. Contenant (1, 1'), notamment une mallette, destiné à conserver et à transporter au moins une machine-outil, comprenant
- un dispositif en coque (2) ayant un premier élément de coque (5) et un deuxième élément de coque (6) destinés à former un espace vide pour accueillir l'au moins une machine-outil, le premier élément de coque (5) incluant une première surface latérale (7) et le deuxième élément de coque (6) incluant une deuxième surface latérale (8) ; et
- une première poignée (3), qui peut être déplacée de manière réversible autour d'un axe de rotation (R) entre une première position servant au support du contenant (1, 1') et une deuxième position, la première poignée (3) dans la première position s'étendant dans un premier plan (F) et la première poignée (3) dans la deuxième position s'étendant dans un deuxième plan (G) et les premier et deuxième plans (F), (G) étant disposés orthogonalement l'un à l'autre,
**caractérisé en ce qu'**une deuxième poignée (4) se trouve dans la zone de la première surface latérale (7), laquelle s'étend sensiblement dans un troisième plan (H) ainsi que dans le deuxième plan (G), le troisième plan (H) suivant un tracé sensiblement parallèle au premier plan (F) et à la première surface latérale (7), la deuxième poignée (4) comprenant, au niveau d'une surface de contact (19), un dispositif de liaison (20) destiné à la liaison détachable de la surface de contact (19) de la deuxième poignée (4) d'un premier contenant (1) avec une surface de contact (19) de la deuxième poignée (4) d'un deuxième contenant (1').

2. Contenant (1, 1') selon la revendication 1, **caractérisé en ce que** le dispositif de liaison (20) comprend au moins un système de rainure et languette (21), de sorte que la surface de contact (19) de la deuxième poignée (4) du premier contenant (1) peut être reliée de manière détachable à la surface de contact (19) de la deuxième poignée (4) du deuxième contenant (1').

3. Contenant (1, 1') selon au moins l'une des revendications 1 et 2, **caractérisé en ce qu'**au moins un élément de délivrance d'informations (30) destiné à délivrer au moins un paramètre d'une machine-outil pouvant être positionnée dans le contenant (1, 1') est contenu dans la zone de la première et de la deuxième poignée (3), (4).

4. Contenant (1, 1') selon au moins l'une des revendications 1 à 3, **caractérisé en ce qu'**au moins un élément de délivrance d'informations (30) destiné à délivrer au moins un paramètre d'une machine-outil pouvant être positionnée dans le contenant (1, 1') est contenu dans la zone de la première, de la deuxième, de la troisième, de la quatrième, de la cinquième et/ou de la sixième surface latérale (7), (8), (9), (10), (11), (12).

5. Contenant (1, 1') selon la revendication 3 ou 4, **caractérisé en ce que** l'élément de délivrance d'informations (30) comprend au moins un élément constitutif d'un système RFID ou d'un système NFC.
